# EUROPÄISCHE PATENTSCHRIFT

(11) **EP 0 454 811 B1**
(45) Veröffentlichungstag und Bekanntmachung des Hinweises auf die Patenterteilung: **02.11.1994**
(21) Anmeldenummer: 90916474.1
(22) Anmeldetag: 15.11.1990
(51) Int. Cl.: B01F 3/04, B01F 7/00

(54) **MISCHKOPF ZUM AUFSCHÄUMEN EINES STOFFES MIT EINEM GAS**
MIXING HEAD FOR FOAMING A SUBSTANCE WITH A GAS
TETE MELANGEUSE POUR LE MOUSSAGE D'UN PRODUIT AVEC UN GAZ

(30) Priorität: 17.11.1989 DE 3938306
(43) Veröffentlichungstag der Anmeldung: 06.11.1991
(73) Patentinhaber: YTRON Dr. Karg GmbH, D-83209 Prien am Chiemsee (DE)
(72) Erfinder: LEITNER, Jakob, D-7100 Heilbronn (DE); WIEDMER, Uwe, D-7141 Winzerhausen (DE)
(74) Vertreter: Heim, Hans-Karl, Dipl.-Ing.
(86) Internationale Anmeldenummer: EP9001956
(87) Internationale Veröffentlichungsnummer: WO9107221

(56) Entgegenhaltungen:
- EP-A- 253 139
- DE-U- 1 805 142

## Beschreibung

Die Erfindung betrifft einen Aufschäum-Mischkopf, welcher einen gezahnten Rotor in einem gezahnten Statorgehäuse aufweist, und welcher Zuführöffnungen für ein Gas und einen Stoff vorgegebener Viskosität sowie eine Austrittsöffnung aufweist, wie er im Oberbegriff des unabhängigen Anspruchs 1 beschrieben ist.

Derartige Mischköpfe werden in vielen Bereichen der Technik eingesetzt. Ein besonderes Anwendungsgebiet ist die Lebensmittelverfahrenstechnik, wo dünn- bis zähflüssige Stoffe, beispielsweise Milchprodukte, mit Stickstoff aufgeschäumt werden, bevor sie abgepackt werden. Durch das Aufschäumen wird das Endprodukt besonders leicht und locker, was den Genuß beim Verzehr erhöht.

Bei einem bekannten Aufschäum-Mischkopf dieser Art sind die Zähne des Rotors in mehreren, in Umfangsrichtung verlaufenden Reihen radial nach außen weisend angeordnet und in Achsrichtung fluchtend ausgerichtet, wobei alle Zähne im wesentlichen die gleiche Größe aufweisen. Die Statorzähne sind in der Weise komplementär zu den Rotorzähnen angeordnet, daß Rotor und Stator bei der Montage in Achsrichtung ineinander geschoben werden können, und im Betriebszustand liegen die Rotorzahnreihen axial versetzt zwischen den Statorzahnreihen.

Systembedingt kann die Zahnbreite daher maximal dem Zahnabstand entsprechen, so daß das Verhältnis von Zahnbreite und Zahnabstand für eine Reihe von Anwendungsfällen nicht besonders günstig ist. Darüber hinaus ist es auch nicht möglich, den Aufschäumvorgang dem Umstand anzupassen, daß der Stoff zunächst beim Eintritt in den Mischkopf eine andere Viskosität beziehungsweise Konsistenz als beim Austritt aufweißt, weil die Feinverteilung mit dem Gas eingangsseitig zwangsläufig geringer ist als ausgangsseitig.

Ein Aufschäum-Mischkopf der gattungsbildenden Art ist aus DE-U-1.805.142 bekannt. Es sind hierbei drei Mischstufen jeweils gleichen Durchmessers in der Weise hintereinandergeschaltet, daß stirnseitig neben der Antriebswelle zugeführte, aufzuschäumende Stoffe innerhalb einer Mischstufe radial nach außen geführt werden, um dann zum Eintritt in die folgende Mischstufe wieder vom Außenumfang zurück in den Bereich der Antriebswelle zurückgeleitet zu werden.

Der Erfindung liegt die Aufgabe zugrunde, einen Aufschäum-Mischkopf der eingangs genannten Art zu schaffen, bei welchem die Durchmischung mit dem Gas verbessert wird.

Diese Aufgabe wird gemäß dem im Anspruch 1 angegebenen Merkmalen gelöst. Bevorzugte Weiterbildungen der Erfindung sind in den abhängigen Ansprüchen beschrieben.

Die Erfindung beruht auf dem Grundgedanken, daß die Umlaufgeschwindigkeit der Zahnkränze mit zunehmendem Durchmesser größer wird. Anders ausgedrückt bedeutet dies, daß die Umfangsgeschwindigkeit entlang der Durchflußstrecke zunimmt, so daß die in der Durchlaufstrecke zwangsläufig zunehmende Gasmenge mit einer höheren Umlaufgeschwindigkeit einhergeht.

Erfindungsgemäß ist vorgesehen, daß sich jeder Rotor-/Stator-Zahnkranz im Durchmesser vom benachbarten Zahnkranz unterscheidet, d.h. daß eine paarweise Zuordnung vorliegt. Man erhält auf diese Weise einen im wesentlichen kontinuierlich sich erweiternden Rotor/Stator.

Der radiale Durchtritt des zu verschäumenden Stoffes wird besonders dadurch unterstützt, daß die Zahnzwischenräume der einzelnen Zahnkränze innerhalb einer Statorstufe und/oder Rotorstufe gleich sind.

Die Gasverteilung wird dadurch unterstützt, daß die Verzahnung einer Rotor-/Statorstufe im Vergleich zu der in Flußrichtung vorhergehenden Stufe feiner ist.

Die Reinigung des Mischkopfes und die Aufrechterhaltung eines aseptischen Zustands beim Einsatz im Lebensmittelbereich wird dadurch erleichtert, daß der Rotor und/oder der Stator einstückig ausgebildet sind.

Alternativ dazu kann es zweckmäßig sein, daß die einzelnen Rotor-/Statorstufen lösbar miteinander verbunden sind.

Nachfolgend wird die Erfindung anhand eines in der Zeichnung dargestellten Ausführungsbeispiels weiter beschrieben.
- Fig. 1: zeigt schematisch einen Axiallängsschnitt durch einen dreistufigen Aufschäum-Mischkopf und
- Fig. 2: zeigt schematisch einen Querschnitt durch den Aufschäum-Mischkopf entlang der Schnittlinie II-II in Fig. 1.

Der insgesamt mit 10 bezeichnete Aufschäum-Mischkopf weist einen Rotor 11 und ein Statorgehäuse 12 auf. Ein aufzuschäumender Stoff wird über eine erste Zuführöffnung 13 in einer Stirnseite des Statorgehäuses 12 zugeführt. Über eine zweite Zuführöffnung 14 in der gleichen Stirnseite erfolgt die Beimischung eines Gases. Das aufgeschäumte Endprodukt wird über eine tangentiale Auslaßöffnung 15 abgeführt.

Der Aufschäum-Mischkopf ist in dem dargestellten Beispiel dreistufig aufgebaut, d.h. der Rotor 11 besteht aus einer ersten, zweiten und dritten in Reihe geschalteten Rotor-/Stator-Stufe 16,17,18, die auf einer Welle 19 zumindest drehfest miteinander verbunden sind. Jede der Rotor-/Stator-Stufen 16,17,18 besteht aus einem Zylinder 20,21 bzw. einer Scheibe 22, auf welcher in dem hier dargestellten Beispiel jeweils drei Zahnkränze 23,24, 25 angeordnet sind, die koaxial zur Welle 19 in Richtung auf die beiden Zuführöffnungen 13,14 ausgerichtet sind.

Die den beiden Zuführöffnungen 13,14 zugeordnete erste Rotorstufe 16 weist den kleinsten Durchmesser auf. Der Durchmesser der beiden folgenden Rotorstufen 17,18 ist jeweils in der Weise um einen vorgegebenen Betrag größer, daß die zugehörigen Zahnkränze 24 bzw. 25 radial außerhalb der Zylinder 20 bzw. 21 der vorhergehenden ersten bzw. zweiten Rotorstufe 16,17 liegen.

Die Zahnkränze 23,24,25 der drei Rotorstufen 16,17,18 stehen in Eingriff mit komplementären Zahnkränzen 26,27,28, die am Statorgehäuse 12 angeordnet sind. Die Figur veranschaulicht, daß das Statorgehäuse 12 und die statorseitigen Zahnkränze 26,27,28 in Übereinstimmung mit der Abstufung des Rotors 11 in gleicher Weise in drei Stufen verläuft, die sich in Flußrichtung nach außen erweitern. Bei der Montage oder Demontage kann daher der Rotor 11 ohne weiteres aus dem Statorgehäuse 12 herausgezogen werden, wenn ein Gehäusedeckel 29 entfernt wird.

Der Durchfluß eines aufzuschäumenden Stoffes erfolgt gemäß Pfeil 30 zunächst in radialer Richtung durch die erste Rotor-/Statorstufe 16. Nach dem Durchtritt des äußersten statorseitigen Zahnkranzes wird der Stoff über einen sich konisch erweiternden Raum 31 gemäß Pfeil 32 in die zweite Rotorstufe 17 geleitet. In gleicher Weise erfolgt dann ein Durchtritt durch die zweite und dritte Stufe 17,18.

Die rotorseitigen Zahnkränze 24,25 der zweiten und dritten Rotorstufe 17,18 sowie die zugehörigen statorseitigen Zahnkränze 27,28 sind jeweils im Vergleich zu den Zahnkränzen 23,26 der ersten Rotor-/Statorstufe 16 feiner ausgebildet. Mit zunehmender Durchmischung wird daher die Gaspartikelgröße verfeinert, wobei zusätzlich aufgrund der größeren Durchmesser die Umfangsgeschwindigkeit gegenüber der jeweils vorhergehenden Stufe erhöht ist.

Grundsätzlich ist es auch möglich, bei den einzelnen Rotor-/Statorstufen 16,17,18 gleiche Durchmesser vorzusehen. Der aufzuschäumende Stoff wird dabei nach jeder Stufe wieder nach innen geleitet.

Aus der Schnittdarstellung gemäß Fig. 2 durch das Statorgehäuse 12 entlang der Schnittlinie II-II wird ersichtlich, daß die Zahnzwischenräume 33 der drei statorseitigen Zahnkränze 26 im wesentlichen gleich sind, so daß radial verlaufende gerade Durchtrittskanäle gebildet werden, welche den radialen Stoffdurchtritt unterstützen. Die einzelnen Zähne sind mit 35 bezeichnet.

## Patentansprüche

1. Aufschäum-Mischkopf,
mit einem in einem Statorgehäuse angeordneten Rotor (11), wobei Statorgehäuse (12) und Rotor (11) Zahnkränze (23, 24, 25 bzw. 26, 27, 28) aufweisen, die in Achsrichtung gegensinnig ausgerichtet und radial und axial versetzt angeordnet sind, und bei denen der Zahnkranz-Durchmesser eingangsseitig kleiner ist als ausgangsseitig, und mit mindestens einer stirnseitigen Zuführöffnung und einer Austrittsöffnung am Gehäuseumfang, wobei ferner
der Rotor (11) und das Statorgehäuse (12) mindestens drei Rotor-/Statorstufen (16, 17, 18) aufweisen, die jeweils mit mehreren, radial beabstandeten Zahnkränzen (23, 24, 25 bzw. 26, 27, 28) versehen sind, welche in ihrer Achsposition übereinstimmen,
die Verzahnung einer Rotor-/Statorstufe (16, 17, 18) im Vergleich zu der in Flußrichtung vorhergehenden Stufe feiner ist,
zwischen den Rotor-/Statorstufen (16, 17, 18) jeweils ein Zwischenraum (31) vorhanden ist, und die Rotorstufen als Zylinder (20, 21) oder als Scheiben (22) ausgebildet sind, auf denen die Zahnkränze (23, 24, 25) angeordnet sind, die mit den komplementären, am stufenartig ausgebildeten Statorgehäuse (12) angeordneten Zahnkränzen (26, 27, 28) in Eingriff stehen,
dadurch **gekennzeichnet,**
daß sich jeder Rotor-/Stator-Zahnkranz durch einen größeren Durchmesser als der in Flußrichtung vorherliegende Zahnkranz von diesem unterscheidet, so daß ein sich kontinuierlich erweiternder, abgestufter Rotor/Stator vorliegt, und daß der Zwischenraum (31) zwischen den Rotor-/Statorstufen (16, 17, 18) durch das sich in Durchflußrichtung konisch erweiternde Statorgehäuse (12) gebildet wird.

2. Mischkopf nach Anspruch 1 oder 2,
dadurch **gekennzeichnet,**
daß Zahnbreite und Zahnabstand der Rotor- und Statorzahnkränze (23 - 28) in Abhängigkeit vom zu verschäumenden Material wählbar sind.

3. Mischkopf nach einem der vorhergehenden Asprüche,
dadurch **gekennzeichnet,**
daß die Zahnzwischenräume (33) der einzelnen Zahnkränze (23 bis 28) innerhalb einer Rotor-/Statorstufe (16, 17, 18) im wesentlichen gleich sind.

4. Mischkopf nach einem der vorhergehenden Ansprüche,
dadurch **gekennzeichnet,**
daß der Rotor (11) und/oder das Statorgehäuse (12) einstückig ausgebildet ist/sind.

5. Mischkopf nach einem der vorhergehenden Ansprüche,
dadurch **gekennzeichnet,**
daß die einzelnen Rotor- und/oder Statorstufen (16, 17, 18) lösbar miteinander verbunden sind.

## Claims

1. Foaming-mixing head
with a rotor (11) arranged in a stator casing, the stator casing (12) and the rotor (11) having toothed rims (23,24,25 or 26,27,28), which are oriented in opposition in the axial direction and are radially and axially displaced and in which the toothed rim diameter is smaller on an inlet side than on an outlet side, and with at least one supply opening on the face and a discharge opening on the casing circumference, wherein
the rotor (11) and the stator casing (12) have at least three rotor/stator stages (16,17,18) in each case provided with several radially spaced toothed rims (23,24,25 or 26,27,28), which coincide in their axial position,
the toothing of a rotor/stator stage (16,17,18) being finer compared with the preceding stage in the flow direction, in each case a gap (31) is provided between the rotor/stator stages (16,17,18) and the rotor stages are formed as cylinders (20,21) or disks (22), provided with toothed rims (23,24,25), which engage with the complementary toothed rims (26,27,28) arranged on the step-like stator casing (12),
**characterized** in that
each rotor/stator toothed rim differs from the preceding toothed rim in flow direction by having a greater diameter, such as to provide a continously enlarged graded rotor/stator and the gap (31) between the rotor/stator stages (16,17,18) is formed by the stator casing (12) conically widening in the flow direction.

2. Mixing head according to claim 1,
**characterized** in that,
the tooth wide and tooth spacing of the rotor and stator toothed rims (23 - 28) can be choosen as a function of the material to be foamed.

3. Mixing head according to one of the preceding claims,
**characterized** in that,
the tooth gaps (33) of the invidual toothed rims (23 to 28) within a rotor/stator stage (16,17,18) are substantially identical.

4. Mixing head according to one of the preceding claims,
**characterized** in that,
the rotor (11) and/or the stator/casing (12) is/are constructed in one piece.

5. Mixing head according to one of the preceding claims,
**characterized** in that,
the individual rotor and/or stator stages (16,17,18) are detachably interconnected

## Revendications

1. Tête mélangeuse de moussage comprenant un rotor (11) logé dans un corps de stator où ce corps de stator (12) et rotor (11) sont munis de couronnes de dents (23, 24, 25 et 26, 27, 28) qui sont orientées axialement dans des sens opposés et décalées radialement et axialement et dont le diamètre du côté de l'entrée est plus petit que celui du côté de la sortie, au moins un orifice d'alimentation frontal et un orifice d'évacuation à la périphérie du corps, et où en outre ces rotor (11) et corps de stator (12) comprennent au moins trois étages (16, 17, 18) qui possèdent chacun plusieurs couronnes de dents (23, 24, 25 et 26, 27, 28) décalées radialement qui se correspondent selon leur position axiale, l'engrenage d'un étage (16, 17, 18) rotor-stator étant plus fin en comparaison de celui de l'étage qui le précède dans le sens du flux et où entre chaque étage (16, 17, 18) rotor-stator est disposée une chambre intercalaire (31), ces étages du rotor se présentant comme des cylindres (20, 21) ou des disques (22) portant les couronnes de dents (23, 24, 25) en prise avec les couronnes de dents (26, 27, 28) complémentaires étagées du corps de rotor (12), tête caractérisée en ce que chaque couronne de dent rotor-stator se distingue par un diamètre plus grand que celui de la couronne de dent qui la précède dans le sens du flux de manière à présenter un rotor-stator étagé s'évasant continûment et en ce que la chambre intercalaire (31) entre les étages (16, 17, 18) des rotor-stator est constituée par le corps de stator (12) qui s'évase coniquement dans le sens du flux circulant.

2. Tête selon la revendication 1, caractérisée en ce que la largeur et la distance des dents des couronnes de dents (23-28) des rotor et stator sont choisies en fonction du matériau à faire mousser.

3. Tête selon une revendication précédente, caractérisée en ce que l'interstice (33) entre dents de chacune des couronnes de dents (23 à 28) d'un étage (16, 17, 18) de rotor-stator est pratiquement le même.

4. Tête selon une revendication précédente, caractérisé en ce que l'un au moins des rotor (11) et corps de stator (12) est d'un seul tenant.

5. Tête selon une des revendications précédents, caractérisée en ce que le rotor et/ou les étages (16, 17, 18) de stator sont associés les uns aux autres de manière amovible.
